# EUROPÄISCHE PATENTSCHRIFT

(11) **EP 3 858 746 B1**
(45) Veröffentlichungstag und Bekanntmachung des Hinweises auf die Patenterteilung: **06.08.2025**
(21) Anmeldenummer: 20210685.2
(22) Anmeldetag: 30.11.2020
(51) Int. Cl.: B65B 11/32, B65B 11/38, B65B 11/46, B65B 51/22, B65B 65/00, B65G 47/84

(54) **VERFAHREN UND VORRICHTUNG ZUR VERPACKUNG UND VERSIEGELUNG KLEINSTÜCKIGER PRODUKTE AUF DREI KONTINUIERLICH ROTIERENDEN ARBEITSKÖPFEN**
METHOD AND DEVICE FOR PACKAGING AND SEALING SMALL ARTICLES ON THREE CONTINUOUSLY ROTATING HEADS
PROCÉDÉ ET DISPOSITIF D'EMBALLAGE ET DE SCELLAGE D'ARTICLES DE PETITE TAILLE DANS TROIS TÊTES ROTATIVES EN ROTATION CONTINUE

(30) Priorität: 30.01.2020 DE 102020201099
(43) Veröffentlichungstag der Anmeldung: 04.08.2021
(73) Patentinhaber: Theegarten-Pactec GmbH & Co. KG, 01237 Dresden (DE)
(72) Erfinder: Ehlert, Sebastian, 01237 Dresden (DE); Oehlert, Volker, 01809 Dohna/Röhrsdorf (DE)
(74) Vertreter: Grünecker Patent- und Rechtsanwälte PartG mbB

(56) Entgegenhaltungen:
- EP-A2- 2 894 103
- DE-B3- 102018 209 185

## Beschreibung

Die vorliegende Erfindung betrifft ein Verfahren und eine Vorrichtung zur Verpackung und Versiegelung kleinstückiger Produkte wie Schokoladenstücke, Brühwürfel oder Brühtabletten, Hartkaramellen, Weichkaramellen, Waschmaschinen- oder Spülmaschinentabs.

Es existieren intermittierend arbeitende Verpackungsmaschinen zum Einschlagen von Brühwürfeln und -tabletten. Hierbei werden Ausbringungen von bis zu 2000 Produkten/Minute erreicht. Dies stellt jedoch aufgrund der extrem kurzen Taktzeiten (60 ms) sehr hohe dynamische Anforderungen an die Arbeitsorgane und führt zu erhöhten Produktbelastungen aufgrund von Stoß- und Prallvorgängen, da der jeweilige Verarbeitungsschritt innerhalb einer Produktrast (35 - 40 ms) erfolgt.

Diese Ausbringung ist kaum oder nur noch mit erheblichem Mehraufwand zu steigern, da die wachsenden dynamischen Belastungen nicht mehr ausreichend durch z.B. Leichtbaumaßnahmen kompensiert werden können. Problematisch bleibt auch die Anfälligkeit des Prozesses gegenüber Produkttoleranzen.

Derzeit sind nur sehr eingeschränkte Produkttoleranzen in diesem hohen Geschwindigkeitsbereich verarbeitbar. Ein weiterer Nachteil ist der hohe Geräuschpegel, den getaktete Maschinen schon jetzt emittieren, und der mit steigender Ausbringung zunehmen würde bzw. noch aufwändiger abgeschirmt werden müsste.

Eine nachgewiesene Alternative zur intermittierenden Arbeitsweise ist aus anderen Bereichen wie Schokolade, Toffee und Hartzuckerbonbons bekannt. Hierbei werden durch die Anwendung eines kontinuierlichen Arbeitsprinzips die Verarbeitungszeiten signifikant verlängert, da der jeweilige Verarbeitungsschritt über mehrere Arbeitstakte hinweg gestreckt wird, indem das zu verarbeitende Produkt in ständiger Bewegung ohne Zwischenstopps ist. Die Verarbeitungsvorgänge finden während der Bewegung statt.

Die EP 2 906 473 bzw. WO 2014/056589 offenbart eine kontinuierlich arbeitende, mehrbahnige Verpackungsmaschine für kleinstückige Produkte.

Eine weitere zweibahnig kontinuierlich arbeitende Verpackungsmaschine für Brühwürfel ist aus der EP 2 894 103 bekannt. Bei dieser Verpackungsmaschine werden die Produkte auf zwei Bahnen gleichzeitig paarweise zugeführt, ununterbrochen paarweise positioniert und synchronisiert, wobei ein erstes einziges Rad (Aufnahmerad) von beiden Bahnen ununterbrochen Produkte übernimmt und dem ersten Rad Verpackungsmaterial (ein Abschnitt je Bahn) zugeführt wird. Ein zweites einziges Rad (Verpackungsrad) für beide Bahnen erzeugt die Umhüllung jedes einzelnen Produktes je Bahn aus dem Verpackungsmaterial. Ein drittes einziges Rad (Kipprad) für beide Bahnen übergibt die Produkte am Ausgang an ein Einkapselmodul, in welchem weitere Faltvorgänge und ein Einkapseln (Versiegeln) der Produkte auf beiden Bahnen ausgeführt werden.

Der vorliegenden Erfindung liegt die Aufgabe zugrunde, die bekannten Verfahren und Vorrichtungen zur Verpackung und Versiegelung kleinstückiger Produkte dahingehend zu verbessern, um eine möglich produktschonende Bearbeitung der Produkte mit möglich hoher Verpackungsleistung bzw. Ausbringung zu erreichen.

Zu Lösung dieser Aufgabe stellt die Erfindung das Verfahren nach Anspruch 1 und die Vorrichtung nach Anspruch 6 bereit.

Ein erster Aspekt der Erfindung betrifft ein Verfahren zum Verpacken und Versiegeln kleinstückiger Produkte auf drei kontinuierlich rotierenden Arbeitsköpfen, wobei jedem Produkt auf dem ersten Arbeitskopf ein Packmittel zugeordnet wird, wobei jedes Produkt mit zugeordnetem Packmittel anschließend an den zweiten Arbeitskopf übergeben wird, auf welchem das Produkt durch Faltung des zugeordneten Packmittels um das Produkt verpackt wird, wobei jedes verpackte Produkt sodann an den dritten Arbeitskopf übergeben wird, auf welchem das jedem Produkt zugeordnete Packmittel gesiegelt wird. Bei diesem Verfahren werden die Falt- und Verpackungsvorgänge weitgehend oder vollständig auf den ersten beiden Arbeitsköpfen ausgeführt, während der abschließende dritte Arbeitskopf vorzugsweise ausschließlich der Packmittel-Siegelung dient. Jeder Arbeitskopf umfasst vorzugsweise die gleiche Anzahl an Arbeitsorganen (z.B. Greiferbackenpaare) und/oder dreht sich mit gleicher Winkelgeschwindigkeit um seine Rotationsachse. Vorzugsweise wird das dem Produkt zugeordnete Packmittel auf dem dritten Arbeitskopf wenigstens an zwei Seiten des Produkts gesiegelt, bevorzugt an zwei voneinander abweisenden Seiten des Produkts, besonders bevorzugt an den beiden Stirnseiten des Produkts. Vorzugsweise wird das Produkt durch Faltung des zugeordneten Packmittels um das Produkt bereits auf dem zweiten Arbeitskopf fertig verpackt, spätestens aber auf dem dritten Arbeitskopf.

Mit der Anwendung des kontinuierlichen Arbeitsprinzips auf drei rotierenden Arbeitsköpfen kann eine deutliche Steigerung der Ausbringung einer Verpackungsmaschine, insbesondere für druckempfindliche Produkte wie Brühwürfel und -tabletten erzielt werden. Gleichzeitig kann die Produktbelastung, was sehr wesentlich für diese empfindlichen Produkte ist, gesenkt und in zulässige Grenzen gebracht werden. Zusätzlich können größere Produkttoleranzen mit hoher Geschwindigkeit verarbeitet werden. Das erfindungsgemäße Verfahren gewährleistet unter Berücksichtigung von Verschmutzungsvorgängen und thermischen Prozessen einen optimalen Produktdurchlauf durch die Verpackungsmaschine. Hierbei wird die Komplexität auf drei kontinuierlich rotierende Arbeitsköpfe begrenzt, bevor die Produkte z.B. an ein Abgabeband übergeben werden. Die wesentlichen verpackungstechnisch notwendigen Verarbeitungsschritte werden in diesen drei Köpfen realisiert.

Um Probleme der Zugänglichkeit insbesondere bei mehreren Bahnen zu lösen, sind alle Köpfe vorzugsweise fliegend in einem hinten angeordneten Gestell gelagert.

Die erfindungsgemäße Verpackungsmaschine ermöglicht insbesondere in der Ausgestaltung für Brühwürfel und -tabletten eine Ausbringung von bis zu 3000 Stück pro Minute.

Vorteilhafte Weiterbildungen der Erfindung sind Gegenstände der abhängigen Ansprüche.

Es kann sinnvoll sein, wenn die Produkte auf den drei kontinuierlich rotierenden Rotationsköpfen mehrbahnig auf parallelen Produktbahnen verpackt werden. Dadurch lässt sich die Verpackungsleistung des erfindungsgemäßen Verfahrens weiter steigern. Eine mehrbahnige Verpackungsmaschine ist aus der EP 2 906 473 bekannt, deren Inhalte hierin durch Bezugnahme enthalten sind.

Es kann sich als nützlich erweisen, wenn das jedem Produkt zugeordnete Packmittel auf dem dritten Arbeitskopf seitlich und ggf. am Produktboden gesiegelt wird, vorzugsweise mit dem das Produkt haltenden Arbeitsorgan, wobei das Arbeitsorgan das Produkt bevorzugt um wenigstens eine volle Umdrehung des dritten Arbeitskopfs um dessen Rotationsachse hält, wobei das Arbeitsorgan besonders bevorzugt mittels Induktion erwärmt wird, ganz besonders bevorzugt in einem Zustand erwärmt wird, in welchem das Arbeitsorgan kein Produkt hält. Entsprechende Siegelköpfe sind aus der DE 10 2018 209 185.4 und DE 10 2019 210 354.5 bekannt, deren Inhalte hierin durch Bezugnahme enthalten sind. Durch einen entsprechenden Siegelkopf lässt sich die Siegelzeit soweit verlängern, dass die Siegelung innerhalb der kontinuierlichen Bewegung des Rotationskopfs erfolgen kann. Die seitliche Siegelung des dem Produkt zugeordneten Packmittels erfolgt vorzugsweise an den beiden Stirnseiten des Produkts.

Es kann von Vorteil sein, wenn die Produktübergabe zwischen dem ersten Arbeitskopf und dem zweiten Arbeitskopf und/oder die Produktübergabe zwischen dem zweiten Arbeitskopf und dem dritten Arbeitskopf exakt oder im Wesentlichen in tangentialer Richtung zu den Rotationachsen der jeweiligen Arbeitsköpfe erfolgt. Dadurch werden schnelle Richtungswechsel und qualitätsmindernde Querbeschleunigungen des Produkts quer zur Bewegungsrichtung vermieden.

Es kann aber auch praktisch sein, wenn das Verpacken des Produkts mit Packmittel wenigstens einen der folgenden Schritte aufweist, von denen die Schritte A bis D vorzugsweise in der angegebenen Reihenfolge, bevorzugt auf dem ersten Arbeitskopf, und/oder die Schritte E bis J vorzugsweise in der angegebenen Reihenfolge, bevorzugt auf dem zweiten Arbeitskopf, ausgeführt werden:
- Schritt A: Halten des Produkts über die Breite bzw. zwischen dessen Stirnseiten. Dadurch sind die (mit Flächennormalen in und entgegen der Bewegungsrichtung bzw. tangential zum Teilkreis ausgerichteten) vorderen und hinteren sowie (mit Flächennormalen radial zur Rotationsachse des Arbeitskopfs nach innen und nach außen ausgerichteten) oberen und unteren Seitenflächen des Produkts zur Umwicklung mit Packmittel zugänglich. Das Halten des Produkts erfolgt vorzugsweise über ein Arbeitsorgan bzw. Greiferbackenpaar, welches das Produkt zwischen dessen Stirnseiten einklemmt.
- Schritt B: Zuordnen eines Packmittels zu dem Produkt. Die Zuführung des Packmittels zu dem Produkt erfolgt vorzugsweise von der Vorderseite des Produkts, d.h. der in Bewegungsrichtung führenden Seite des Produkts, sodass das Produkt quasi in das bereitgestellte Packmittel "hineinläuft" und selbiges in der Bewegung entlang der Bewegungsrichtung mitnimmt. Das Packmittel wird vorzugsweise mit einer Packmittelzange in Anlage am Produkt gehalten.
- Schritt C: Anordnen des Packmittels in L-Form um das Produkt. Die L-Form des Packmittels bedeckt vorzugsweise die vordere und untere bzw. die in Bewegungsrichtung führenden und die radial nach außen ausgerichteten Seitenflächen des Produkts.
- Schritt D: Anordnen des Packmittels in U-Form um das Produkt. Die U-Form des Packmittels bedeckt vorzugsweise die vordere, die untere und die hintere bzw. die in und entgegen der Bewegungsrichtung sowie die radial nach außen ausgerichteten Seitenflächen des Produkts. In diesem Zustand wird das Produkt vorzugsweise an den nachfolgenden Arbeitskopf übergeben.
- Schritt E: Halten des Produkts und des dem Produkt zugeordneten Packmittels über die Länge, sodass die Stirnseiten des Produkts freiliegen, und/oder Anlegen eines Schenkels des U-förmig angeordneten Packmittels an das Produkt. Das Halten des Produkts und des dem Produkt zugeordneten Packmittels über die Länge erfolgt vorzugsweise über ein Arbeitsorgan bzw. Greiferbackenpaar, welches das Produkt und das dem Produkt zugeordnete Packmittel über die Länge d.h. über die entlang der Bewegungsrichtung bzw. tangential zum Teilkreis ausgerichtete Produktachse einklemmt.
- Schritt F: Bilden einer ersten Stirninnenfalte aus dem über jede Stirnseite des Produkts überstehenden Packmittel und Falten derselben auf die Stirnseite des Produkts. Die Reihenfolge der Schritte F und G kann getauscht werden.
- Schritt G: Anordnen des Packmittels in Schlauchform um das Produkt. Dadurch wird das Packmittel um den Umfang des Produkts in einer senkrecht zur Rotationsachse des Rotationskopfs ausgerichteten Ebene geschlossen.
- Schritt H: Bilden einer zweiten Stirninnenfalte aus dem über jede Stirnseite des Produkts überstehenden Packmittel und Falten derselben auf die Stirnseite des Produkts. Idealerweise ist der Packmittelüberstand derart gewählt, dass zwischen den ersten und zweiten Stirninnenfalten ein kleiner Abschnitt der Stirnseite des Produkts noch freiliegt. Die Reihenfolge der Schritte H und I kann getauscht werden.
- Schritt I: Bilden einer ersten Stirnaußenfalte aus dem über jede Stirnseite des Produkts überstehenden Packmittel und Falten derselben auf die erste und ggf. zweite Stirninnenfalte an jeder Stirnseite des Produkts.
- Schritt J: Bilden einer zweiten Stirnaußenfalte aus dem über jede Stirnseite des Produkts überstehenden Packmittel und Falten derselben auf die erste und zweite Stirninnenfalte sowie die erste Stirnaußenfalte an jeder Stirnseite des Produkts.

Die Schritte F bis J werden vorzugsweise auf beiden Stirnseiten des Produkts gleichzeitig ausgeführt, bevorzugt symmetrisch zur Produktmitte. Der Packmittelüberstand wird bei rechteckigen Stirnflächen vorzugsweise so groß gewählt, dass es zu einer sicheren Überdeckung der beiden Stirnaußenfalten kommt. Bei einer quadratischen Stirnfläche werden diese Falten vorzugsweise nur aneinander anstoßen oder sich minimal überdecken, wobei die Überlappung nicht wesentlich vergrößerbar ist. Im beschriebenen Ausführungsbeispiel - bei Übergabe der Produkte vom zweiten an den dritten Arbeitskopf mit ausreichender Überdeckung der letzten beiden Falten - ist vorzugsweise die Schrittreihenfolge F-G-I-H-J anzuwenden. Die erste und die letzte Falte werden vorzugsweise miteinander verbunden, um das Packmittel im gefalteten Zustand zu fixieren.

Die erste und/oder zweite Stirninnenfalte(n) wird/werden vorzugsweise über je eine der beiden kürzeren Seitenkanten einer rechteckigen Stirnseite des Produkts gefaltet.

Die erste und/oder zweite Stirnaußenfalte(n) wird/werden vorzugsweise über je eine der beiden längeren Seitenkanten einer rechteckigen Stirnseite des Produkts gefaltet.

Ein weiterer Aspekt der vorliegenden Erfindung betrifft eine Vorrichtung zum Verpacken und Versiegeln kleinstückiger Produkte auf drei kontinuierlich rotierenden Arbeitsköpfen, umfassend:
- Einen ersten Arbeitskopf, welcher ausgebildet ist, um kontinuierlich rotierend jedem Produkt ein Packmittel zuzuordnen.
- Einen zweiten Arbeitskopf, welcher ausgebildet ist, um kontinuierlich rotierend jedes Produkt mit zugeordnetem Packmittel vom ersten Arbeitskopf zu übernehmen und das Produkt durch Faltung des zugeordneten Packmittels um das Produkt zu verpacken.
- Einen dritten Arbeitskopf, welcher ausgebildet ist, um kontinuierlich rotierend jedes verpackte Produkt vom zweiten Arbeitskopf zu übernehmen und das jedem Produkt zugeordnete Packmittel zu siegeln.

Es ergeben sich dieselben Vorteile, die zuvor im Zusammenhang mit dem erfindungsgemäßen Verfahren genannt wurden.

Vorzugsweise ist/sind der zweite Arbeitskopf und/oder der dritte Arbeitskopf ausgebildet, um jedes Produkt durch Faltung des zugeordneten Packmittels um das Produkt fertig zu verpacken.

Vorzugsweise ist der dritte Arbeitskopf ausgebildet, um das jedem Produkt zugeordnete Packmittel an wenigstens an zwei Seiten des Produkts zu siegeln, bevorzugt an zwei voneinander abweisenden Seiten des Produkts, besonders bevorzugt an den beiden Stirnseiten des Produkts.

Es kann nützlich sein, wenn die Vorrichtung eine Produktzuführung aufweist, um die Produkte dem ersten Arbeitskopf zuzuführen, vorzugsweise tangential zu dessen Teilkreis, bevorzugt auf einer Mehrzahl paralleler Produktbahnen. Dadurch werden die Produkte für die folgende Produktaufnahme durch den ersten Arbeitskopf optimal positioniert. Vorzugsweise sind alle aufzunehmenden Produkte in Bezug auf das jeweilige Arbeitsorgan des ersten Arbeitskopfs an der Aufnahmestation gleich positioniert und orientiert. Dadurch kann für jedes Produkt ein gleichmäßiges Verpackungsergebnis erzielt werden.

Es kann sich als praktisch erweisen, wenn die Vorrichtung eine Produktabgabe aufweist, um die Produkte von dem dritten Arbeitskopf abzuführen, vorzugsweise exakt oder im Wesentlichen tangential zu dessen Teilkreis. Dadurch werden die Produkte besonders schonend aus der Verpackungsvorrichtung ausgeschleust.

Erfindungsgemäß überlappen sich die Teilkreise von zwei oder drei der Arbeitsköpfe bei Projektion in vertikaler Richtung und/oder in horizontaler Richtung. Dadurch ist die Bauform der Verpackungsvorrichtung besonders kompakt. Der Teilkreis beschreibt i.d.R. den Weg, auf welchem die Produktmitte um die Drehachse des Arbeitskopfs geführt wird. Alternativ beschreibt der Teilkreis einen Kreis um die Rotationsachse des produktführenden Rotationskopfes, der durch die Produktmitte zum Zeitpunkt der Produktaufnahme und/oder -abgabe verläuft.

Erfindungsgemäß ist die Rotationsachse des dritten Arbeitskopfs oberhalb der Rotationsachse des zweiten Arbeitskopfs und oberhalb der Rotationsachse des ersten Arbeitskopfs angeordnet. Dadurch befindet sich die Siegelstation an oberster Stelle des Verpackungsprozesses. Die Abwärme der Arbeitsorgane steigt nach oben und beeinträchtigt daher nicht die darunterliegenden ersten und zweiten Arbeitsköpfe sowie die darauf ausgeführten Verpackungsprozesse.

### Begriffe und Definitionen

Der Begriff "kleinstückige Produkte" bezeichnet insbesondere kleinstückige Lebensmittelprodukte wie Schokoladenstücke, Brühwürfel oder Brühtabletten, Hartkaramellen wie Bonbons, Weichkaramellen wie Kaubonbons, aber auch kleinstückige Verbrauchsgüterprodukte wie Waschmaschinen- oder Spülmaschinentabs. Die kleinstückigen Produkte haben vorzugsweise eine Quaderform, insbesondere Würfelform, oder zumindest eine rechteckige Bodenfläche. Es ist aber auch möglich, andere Produktformen mit dem erfindungsgemäßen Verfahren zu verpacken.

Der Begriff "fertig verpackt" bedeutet, dass nach Abschluss aller Faltvorgänge alle Seitenflächen einschließlich der Stirnseiten des Produkts mit Packmittel bedeckt sind, und dass vorzugsweise im Rahmen der erfindungsgemäßen Vorrichtung und des erfindungsgemäßen Verfahrens keine weiteren Falt- bzw. Verpackungsschritte folgen.

Vorzugsweise ist das Produkt im fertig versiegelten Zustand luftdicht verpackt. Das Packmittel ist vorzugsweise luftdicht ausgebildet und die überlappenden Packmittelabschnitte sind luftdicht gesiegelt. Länge, Breite, Höhe und Seiten des Produkts

Die Begriffe Länge, Breite, Höhe des Produkts werden i.d.R. in Bezug auf dessen Bewegungsrichtung definiert.

Die Länge des Produkts wird entlang der Bewegungsrichtung gemessen, d.h. die Längsachse des Produkts verläuft entlang der Bewegungsrichtung bzw. tangential zum Teilkreis des produktführenden Arbeitskopfes.

Die Breite des Produkts wird senkrecht zu der Bewegungsrichtung gemessen, d.h. die Querachse des Produkts verläuft senkrecht zur Bewegungsrichtung und parallel zur Rotationsachse des produktführenden Arbeitskopfs.

Die Höhe des Produkts wird ebenfalls senkrecht zu der Bewegungsrichtung gemessen, d.h. die Hochachse des Produkts verläuft senkrecht zur Bewegungsrichtung und radial zur Rotationsachse des produktführenden Arbeitskopfs.

Produktboden ist vorzugsweise die Seite des Produkts, an welcher die Überlappung zwischen Innen und Außenfalte vorliegt bzw. die Seite des Produkts, auf welcher das Packmittel zur Bildung des Packmittelschlauchs überlappt.

Die Stirnseiten des Produkts sind vorzugsweise die Seiten des Produkts, deren Flächennormalen parallel zur Rotationsachse des produktführenden Arbeitskopfs ausgerichtet sind bzw. die in parallel zur Bewegungsbahn des Produkts ausgerichteten Ebenen liegen und/oder die Seiten des Produkts, zwischen denen das Produkt im ersten und/oder im dritten Arbeitskopf klemmend gehalten wird und/oder die Seiten des Produkts, auf welche die Seitenfalten des Packmittels gefaltet werden bzw. sind.

Im ersten Arbeitskopf wird das Produkt vorzugsweise über die Breite gegriffen, im zweiten Arbeitskopf vorzugsweise über die Länge und im dritten Arbeitskopf vorzugsweise wieder über die Breite.

### Kurze Beschreibung der Figuren:

Es zeigen:
Fig. 1 eine schematische Ansicht des erfindungsgemäßen Verpackungsverfahrens und der erfindungsgemäßen Verpackungsvorrichtung, die ein Förderband als Zuführeinrichtung, einen Greiferkopf als ersten Arbeitskopf, einen darüber angeordneten Packkopf als zweiten Arbeitskopf und einen darüber angeordneten Siegelkopf als dritten Arbeitskopf sowie und ein weiteres Förderband als Abfördereinrichtung aufweist.
Fig. 2 eine schematische Abfolge der Verpackungsschritte des Produkts nach dem erfindungsgemäßen Verfahren.

### Detaillierte Beschreibung der bevorzugten Ausführungsbeispiele:

Nachstehend wird die Erfindung anhand des bevorzugten Ausführungsbeispiels mit Bezug auf die Figuren beschrieben.

Zur Realisierung eines kontinuierlichen Verpackungsablaufs umfasst die Verpackungsvorrichtung 1 nach dem bevorzugten Ausführungsbeispiel der Erfindung ein Förderband 2 als Produktzuführung, einen Greiferkopf 3 als ersten Arbeitskopf, einen darüber angeordneten Packkopf 4 als zweiten Arbeitskopf und einen darüber angeordneten Siegelkopf 5 als dritten Arbeitskopf sowie und ein Abgabeband 6 als Abfördereinrichtung. Zusätzlich weist die Verpackungsvorrichtung 1 einen Induktor 7 zur induktiven Beheizung der Arbeitsorgane des Siegelkopfs 5 sowie eine Packmittelzuführung 8 auf, die dem Greiferkopf 3 für jedes Produkt P ein Packmittel oder einen Packmittelzuschnitt V exakt oder im Wesentlichen radial zu dessen Teilkreis T3 bzw. radial zu den kreisabschnittsförmigen Bewegungsbahnen P1, P2 der Produkte P auf dem ersten Arbeitskopf 3 zuführt.

Die Produkte P werden ohne Zwischenstopps in stetiger Bewegung über verschiedene Stationen S1-S11 durch die Verpackungsvorrichtung 1 geführt. Dies kann sowohl ein-, zwei- oder mehrbahnig erfolgen. Die Übergabe der Produkte P von einem an den nachfolgenden Arbeitskopf 3, 4, 5 erfolgt in tangentialer Richtung in der jeweiligen Produktbahn P1, P2. Die wesentlichen Merkmale der Erfindung sind im Einzelnen:

### Produktzuführung/Fördereinrichtung 2

In der Fördereinrichtung 2 erfolgt eine kontinuierliche Produktzuführung in regelmäßiger Produktfolge, wobei die Produkte in ihrer Lage zum nachfolgenden ersten Arbeitskopf bzw. Greiferkopf 3 synchronisiert werden.

### Erster Arbeitskopf - Greiferkopf 3 (Stationen S1 bis S5)

Im Greiferkopf 3 erfolgt die Aufnahme einzelner Produkte P durch ein Arbeitsorgan, hier durch seitlich angeordnete Greifer, von der Fördereinrichtung 2 in tangentialer Richtung. Die Zuführung eines Packmittels V kann angenähert in radialer Richtung, aber auch tangential erfolgen. Das Packmittel V wird neben dem zu verpackenden Produkt P positioniert (vgl. Fig. 2b) und durch eine Packmittelzange (nicht dargestellt) fixiert. Anschließend erfolgt die Faltung des Packmittels V an den Boden des Produktes P (vgl. Fig. 2c) indem die Produkte P optional an einem Führungsbogen (nicht dargestellt) vorbeigeführt werden.

### Zweiter Arbeitskopf - Packkopf 4 (Stationen S5 bis S10)

Der Packkopf 4 übernimmt die Produkte P mit zugeordnetem Packmittel V tangential in der Bewegung vom Greiferkopf 3 durch ein Arbeitsorgan, hierdurch in Bewegungsrichtung vorn und hinten angeordnete Greifer. Die Herstellung des vollständigen Falteinschlages erfolgt durch Bildung einer schlauchförmigen Umhüllung aus dem Packmittel V sowie das Heranfalten des Packmittel-überstands an die Stirnseiten des Produktes in den in Fig. 2 dargestellten Ansichten (d) bis (j).

Der Packkopf 4 besitzt an jeder Station bewegliche Faltelemente (Bodenfalter, Stirnfalter), die in Verbindung mit externen Faltelementen (z.B. Faltbogen, Faltweichen, Faltkopf) die Faltung realisieren.

### Dritter Arbeitskopf - Siegelkopf 5

Der Siegelkopf 5 übernimmt die Produkte P tangential in der Bewegung vom Packkopf 4 durch ein Arbeitsorgan, hierdurch in Bewegungsrichtung seitlich angeordnete Greifer. Die Greifer oder speziell ausgeführte Elemente fixieren durch das Greifen die (vorzugsweise seitliche) Faltenlegung. Die Greifer sind beheizt, sodass gleichzeitig während des Greifens eine Siegelung des Packmittels V erfolgt.

Zur Verlängerung der Siegelzeit kann der Siegelkopf 5 alternativ so ausgeführt werden, dass die Produkte über mehr als eine Kopfumdrehung in diesem gehalten und dementsprechend gesiegelt werden. Ein entsprechender Siegelkopf 5 ist in der deutschen Patentanmeldung DE 10 2019 210 354 offenbart, deren Inhalte hierin durch Bezugnahme enthalten sind.

### Abgabeeinrichtung 6 bzw. Abgabestrecke 6:

Nachdem die Produkte P versiegelt sind und damit die Faltung nicht wieder aufspringen kann, werden die Produkte P in tangentialer Richtung an eine kontinuierlich bewegte Abgabestrecke 6 übergeben. In der Abgabestrecke 6 können bei Bedarf weitere Funktionalitäten realisiert werden. Das können sein:
- Siegeleinrichtung für die Längsnaht
- Produktqualitätserfassung
- Ausschleusung fehlerhafter Produkte

### Packmittelzuführung 8

Das Packmittel V wird durch eine Transportvorrichtung von einer Bobine kontinuierlich abgewickelt. Eine Schneideinrichtung trennt einzelne Packmittelabschnitte V ab und übergibt sie an den Greiferkopf 3. Eine Wechseleinrichtung dient zum Wechsel während des Abwickelns von einer leeren auf eine volle Bobine, um den Verarbeitungsprozess nicht zu unterbrechen. Bei einer zwei- oder mehrbahnigen Ausführung der Maschine erfolgt in der Packmittelzuführung vorzugsweise noch ein Längstrennen in eine entsprechende Anzahl von Packmittelbahnen sowie deren Ablenkung auf die jeweilige Produktdurchlaufbahn, sodass dann gleichzeitig zwei oder mehr Packmittelabschnitte V bereitgestellt werden.

Wesentlich ist, dass die genannten Funktionen bei zweibahniger Ausführung paarweise gleichzeitig für jede Bahn P1, P2 ausgeführt werden, bei mehreren Bahnen P1, P2 in entsprechender Vielfalt in Parallelität.

Der Produktdurchlauf erfolgt im Wesentlichen von unten nach oben sowie von einer Zuführseite auf eine abgewandte Abgabeseite.

Der Kerngedanke der Erfindung besteht in der Realisierung eines Verpackungsablaufes mit höchster Ausbringung von bis zu 3000 Prod./min. kombiniert mit vertretbaren Forderungen an die verarbeitbaren Produkttoleranzen sowie einer möglichst produktschonenden Verarbeitung. Dem wird das vorgestellte Funktionsprinzip einer kontinuierlich arbeitenden Maschine insbesondere in zweibahniger Ausführung gerecht. Weiterhin ist mit einer derartigen Anordnung eine sehr gute Zugänglichkeit an alle prozessrelevanten Funktionsstellen bei minimalem Platzbedarf gewährleitet. Auch Aspekte der Umweltbelastung, wie z.B. die Reduzierung der Geräuschemission und Schwingungsbelastung finden hierbei Berücksichtigung.

### Bezugszeichenliste

- 1: Verpackungsvorrichtung
- 2: Produktzuführung bzw. Fördereinrichtung
- 3: Greiferkopf
- 4: Packkopf
- 5: Siegelkopf
- 6: Produktabgabe bzw. Fördereinrichtung
- 7: Induktor
- 8: Packmittelzuführung
- F1, F2: Stirninnenfalten
- F3, F4: Stirnaußenfalten
- P: Produkt
- P1, P2: Produktbahnen
- S1-S11: Falt- und Siegelstationen
- T3, T4, T5: Teilkreise der Arbeitsköpfe
- V: Packmittel
- X3, X4, X5: Rotationsachsens der Arbeitsköpfe

## Patentansprüche

1. Verfahren zum Verpacken und Versiegeln kleinstückiger Produkte (P) auf drei kontinuierlich rotierenden Arbeitsköpfen (3, 4, 5), wobei jedem Produkt (P) auf dem ersten Arbeitskopf (3) ein Packmittel (V) zugeordnet wird, wobei jedes Produkt (P) mit zugeordnetem Packmittel (V) anschließend an den zweiten Arbeitskopf (4) übergeben wird, auf welchem das Produkt (P) durch Faltung des zugeordneten Packmittels (V) um das Produkt (P) verpackt wird, wobei jedes verpackte Produkt (P) sodann an den dritten Arbeitskopf (5) übergeben wird, auf welchem das jedem Produkt (P) zugeordnete Packmittel (V) gesiegelt wird, wobei sich die Teilkreise (T3, T4, T5) von zwei oder drei der Arbeitsköpfe (3, 4, 5) bei Projektion in vertikaler Richtung und/oder in horizontaler Richtung überlappen, **dadurch gekennzeichnet, dass** der zweite Arbeitskopf (4) über dem ersten Arbeitskopf (3) angeordnet ist und die Rotationsachse (X5) des dritten Arbeitskopfs (5) oberhalb der Rotationsachse (X4) des zweiten Arbeitskopfs (4) und oberhalb der Rotationsachse (X3) des ersten Arbeitskopfs (3) angeordnet ist.

2. Verfahren nach Anspruch 1, **dadurch gekennzeichnet, dass** die Produkte (P) auf den drei kontinuierlich rotierenden Rotationsköpfen (3, 4, 5) mehrbahnig auf parallelen Produktbahnen (P1, P2) verpackt werden.

3. Verfahren nach einem der vorangehenden Ansprüche, **dadurch gekennzeichnet, dass** das jedem Produkt (P) zugeordnete Packmittel (V) auf dem dritten Arbeitskopf (5) seitlich und ggf. am Produktboden gesiegelt wird, vorzugsweise mit dem das Produkt (P) haltenden Arbeitsorgan, wobei das Arbeitsorgan das Produkt (P) bevorzugt um wenigstens eine volle Umdrehung des dritten Arbeitskopfs (5) um dessen Rotationsachse (X5) hält, wobei das Arbeitsorgan besonders bevorzugt mittels Induktion erwärmt wird, ganz besonders bevorzugt in einem Zustand erwärmt wird, in welchem das Arbeitsorgan kein Produkt hält.

4. Verfahren nach einem der vorangehenden Ansprüche, **dadurch gekennzeichnet, dass** die Produktübergabe zwischen dem ersten Arbeitskopf (3) und dem zweiten Arbeitskopf (4) und/oder die Produktübergabe zwischen dem zweiten Arbeitskopf (4) und dem dritten Arbeitskopf (5) exakt oder im Wesentlichen in tangentialer Richtung zu den Rotationachsen (X3, X4, X5) der jeweiligen Arbeitsköpfe (3, 4, 5) erfolgt.

5. Verfahren nach einem der vorangehenden Ansprüche, **dadurch gekennzeichnet, dass** das Verpacken des Produkts (P) mit Packmittel (V) wenigstens einen der folgenden Schritte aufweist, von denen die Schritte A bis D vorzugsweise in der angegebenen Reihenfolge, bevorzugt auf dem ersten Arbeitskopf (3), und/oder die Schritte E bis J vorzugsweise in der angegebenen Reihenfolge, bevorzugt auf dem zweiten Arbeitskopf (4), ausgeführt werden:
a. Schritt A: Halten des Produkts (P) über die Breite bzw. zwischen dessen Stirnseiten.
b. Schritt B: Zuordnen eines Packmittels (V) zu dem Produkt (P).
c. Schritt C: Anordnen des Packmittels (V) in L-Form um das Produkt (P).
d. Schritt D: Anordnen des Packmittels (V) in U-Form um das Produkt (P).
e. Schritt E: Halten des Produkts (P) und des dem Produkt (P) zugeordneten Packmittels (P) über die Länge, sodass die Stirnseiten des Produkts (P) freiliegen, und/oder Anlegen eines Schenkels des U-förmig angeordneten Packmittels (V) an das Produkt (P).
f. Schritt F: Bilden einer ersten Stirninnenfalte (F1) aus dem über jede Stirnseite des Produkts (P) überstehenden Packmittel (V) und Falten derselben auf die Stirnseite des Produkts (P).
g. Schritt G: Anordnen des Packmittels (V) in Schlauchform um das Produkt (P).
h. Schritt H: Bilden einer zweiten Stirninnenfalte (F2) aus dem über jede Stirnseite des Produkts (P) überstehenden Packmittel (V) und Falten derselben auf die Stirnseite des Produkts (P).
i. Schritt I: Bilden einer ersten Stirnaußenfalte (F3) aus dem über jede Stirnseite des Produkts (P) überstehenden Packmittel (V) und Falten derselben auf die erste und ggf. zweite Stirninnenfalte (F1, F2) an jeder Stirnseite des Produkts (P).
j. Schritt J: Bilden einer zweiten Stirnaußenfalte (F4) aus dem über jede Stirnseite des Produkts (P) überstehenden Packmittel (V) und Falten derselben auf die erste und zweite Stirninnenfalte (F1, F2) sowie die erste Stirnaußenfalte (F3) an jeder Stirnseite des Produkts (P).

6. Vorrichtung (1) zum Verpacken und Versiegeln kleinstückiger Produkte (P) auf drei kontinuierlich rotierenden Arbeitsköpfen (3, 4, 5), umfassend:
a. Einen ersten Arbeitskopf (3), welcher ausgebildet ist, um kontinuierlich rotierend jedem Produkt (P) ein Packmittel (V) zuzuordnen.
b. Einen zweiten Arbeitskopf (4), welcher ausgebildet ist, um kontinuierlich rotierend jedes Produkt (P) mit zugeordnetem Packmittel (V) vom ersten Arbeitskopf (3) zu übernehmen und das Produkt (P) durch Faltung des zugeordneten Packmittels (V) um das Produkt (P) zu verpacken.
c. Einen dritten Arbeitskopf (5), welcher ausgebildet ist, um kontinuierlich rotierend jedes verpackte Produkt (P) vom zweiten Arbeitskopf (4) zu übernehmen und das jedem Produkt (P) zugeordnete Packmittel (V) zu siegeln;
wobei sich die Teilkreise (T3, T4, T5) von zwei oder drei der Arbeitsköpfe (3, 4, 5) bei Projektion in vertikaler Richtung und/oder in horizontaler Richtung überlappen;
**dadurch gekennzeichnet, dass**
der zweite Arbeitskopf (4) über dem ersten Arbeitskopf (3) angeordnet ist und
die Rotationsachse (X5) des dritten Arbeitskopfs (5) oberhalb der Rotationsachse (X4) des zweiten Arbeitskopfs (4) und oberhalb der Rotationsachse (X3) des ersten Arbeitskopfs (3) angeordnet ist.

7. Vorrichtung (1) nach Anspruch 6, **dadurch gekennzeichnet, dass** die Vorrichtung (1) eine Produktzuführung (2) aufweist, um die Produkte (P) dem ersten Arbeitskopf (3) zuzuführen, vorzugsweise tangential zu dessen Teilkreis (T3), bevorzugt auf einer Mehrzahl paralleler Produktbahnen (P1, P2).

8. Vorrichtung (1) nach Anspruch 6 oder 7, **dadurch gekennzeichnet, dass** Vorrichtung (1) eine Produktabgabe (8) aufweist, um die Produkte (P) von dem dritten Arbeitskopf (5) abzuführen, vorzugsweise exakt oder im Wesentlichen tangential zu dessen Teilkreis (T5).

## Claims

1. Method for packaging and sealing small products (P) on three continuously rotating working heads (3, 4, 5), where each product (P) is assigned a packaging material (V) on the first working head (3), each product (P) with assigned packaging material (V) is then transferred to the second working head (4), where the product (P) is packaged by folding the assigned packaging material (V) around the product (P), wherein each packaged product (P) is then transferred to the third working head (5), on which the packaging material (V) assigned to each product (P) is sealed, wherein the partial circles (T3, T4, T5) of two or three of the working heads (3, 4, 5) overlap when projected in the vertical direction and/or in the horizontal direction, **characterized in that** the second working head (4) is arranged above the first working head (3) and the axis of rotation (X5) of the third working head (5) is arranged above the axis of rotation (X4) of the second working head (4) and above the axis of rotation (X3) of the first working head (3).

2. Method according to claim 1, **characterized in that** the products (P) are packaged on the three continuously rotating rotary heads (3, 4, 5) in multiple lanes on parallel product lanes (P1, P2).

3. Method according to one of the preceding claims, **characterized in that** the packaging material (V) assigned to each product (P) is sealed on the third working head (5) at the side and, if necessary, on the bottom of the product, preferably with the working member holding the product (P), wherein the working member preferably holds the product (P) for at least one full revolution of the third working head (5) about its axis of rotation (X5), wherein the working member is particularly preferably heated by induction, and most preferably heated in a state in which the working member does not hold any product.

4. Method according to one of the preceding claims, **characterized in that** that the product transfer between the first working head (3) and the second working head (4) and/or the product transfer between the second working head (4) and the third working head (5) takes place exactly or substantially in a tangential direction to the axes of rotation (X3, X4, X5) of the respective working heads (3, 4, 5).

5. Method according to one of the preceding claims, **characterized in that** the packaging of the product (P) with packaging material (V) comprises at least one of the following steps, of which steps A to D are preferably performed in the specified order, preferably on the first working head (3), and/or steps E to J are preferably performed in the specified order, preferably on the second working head (4):
a. step A: holding the product (P) across its width or between its end faces.
b. step B: assigning a packaging material (V) to the product (P).
c. step C: arranging the packaging material (V) in an L-shape around the product (P).
d. step D: arranging the packaging material (V) in a U-shape around the product (P).
e. step E: holding the product (P) and the packaging material (V) assigned to the product (P) across the length so that the front sides of the product (P) are exposed, and/or placing one leg of the U-shaped packaging material (V) against the product (P).
f. step F: forming a first inner front fold (F1) from the packaging material (V) protruding over each front side of the product (P) and fold it onto the front side of the product (P).
g. step G: arranging the packaging material (V) in a tube shape around the product (P).
h. step H: forming a second inner end fold (F2) from the packaging material (V) protruding beyond each end face of the product (P) and folding it onto the end face of the product (P).
i. step I: forming a first outer end fold (F3) from the packaging material (V) protruding beyond each end face of the product (P) and fold it onto the first and, if applicable, second inner end folds (F1, F2) on each end face of the product (P).
j. step J: forming a second outer end fold (F4) from the packaging material (V) protruding beyond each end face of the product (P) and folding it onto the first and second inner end folds (F1, F2) and the first outer end fold (F3) on each end face of the product (P).

6. Device (1) for packaging and sealing small products (P) on three continuously rotating working heads (3, 4, 5), comprising:
a. a first working head (3) which is designed to continuously rotate and assign a packaging material (V) to each product (P).
b. a second working head (4) which is designed to continuously rotate and take each product (P) with the assigned packaging material (V) from the first working head (3) and to package the product (P) by folding the assigned packaging material (V) around the product (P).
c. a third working head (5) which is designed to continuously rotate and take each packaged product (P) from the second working head (4) and seal the packaging material (V) assigned to each product (P);
wherein the partial circles (T3, T4, T5) of two or three of the working heads (3, 4, 5) overlap when projected in the vertical direction and/or in the horizontal direction;
**characterized in that**
the second working head (4) is arranged above the first working head (3) and
the axis of rotation (X5) of the third working head (5) is arranged above the axis of rotation (X4) of the second working head (4) and above the axis of rotation (X3) of the first working head (3).

7. Device (1) according to claim 6, **characterized in that** the device (1) has a product feed (2) for feeding the products (P) to the first working head (3), preferably tangentially to its partial circle (T3), preferably on a plurality of parallel product paths (P1, P2).

8. Device (1) according to claim 6 or 7, **characterized in that** the device (1) has a product discharge (8) for discharging the products (P) from the third working head (5), preferably exactly or substantially tangentially to its pitch circle (T5).

## Revendications

1. Procédé d'emballage et de scellage de produits de petite taille (P) sur trois têtes de travail (3, 4, 5) en rotation continue, dans lequel chaque produit (P) est assigné à un matériau d'emballage (V) sur la première tête de travail (3), dans lequel chaque produit (P) et son matériau d'emballage (V) assigné sont ensuite transférés à la deuxième tête de travail (4), sur laquelle le produit (P) est emballé par pliage du matériau d'emballage (V) assigné autour du produit (P), dans lequel chaque produit emballé (P) est ensuite transféré à la troisième tête de travail (5), sur laquelle le matériau d'emballage (V) assigné à chaque produit (P) est scellé, dans lequel les cercles primitifs (T3, T4, T5) de deux ou trois des têtes de travail (3, 4, 5) se chevauchent en projection verticale et/ou horizontale, **caractérisé en ce que** la deuxième tête de travail (4) est agencée au-dessus de la première tête de travail (3) et **en ce que** l'axe de rotation (X5) de la troisième tête de travail (5) est agencé au-dessus de l'axe de rotation (X4) de la deuxième tête de travail (4) et au-dessus de l'axe de rotation (X3) de la première tête de travail (3).

2. Procédé selon la revendication 1, **caractérisé en ce que** les produits (P) sont emballés sur les trois têtes rotatives (3, 4, 5) en rotation continue dans plusieurs voies sur des voies de produit parallèles (P1, P2).

3. Procédé selon l'une des revendications précédentes, **caractérisé en ce que** le matériau d'emballage (V) assigné à chaque produit (P) est scellé latéralement et éventuellement à la base du produit sur la troisième tête de travail (5), principalement avec l'organe de travail maintenant le produit (P), dans lequel l'organe de travail maintient de préférence le produit (P) pendant au moins une révolution complète de la troisième tête de travail (5) autour de son axe de rotation (X5), dans lequel l'organe de travail est particulièrement de préférence chauffé par induction, et tout particulièrement de préférence chauffé dans un état où l'organe de travail ne maintient aucun produit.

4. Procédé selon l'une des revendications précédentes, **caractérisé en ce que** le transfert de produit entre la première tête de travail (3) et la deuxième tête de travail (4) et/ou le transfert de produit entre la deuxième tête de travail (4) et la troisième tête de travail (5) s'effectue exactement ou substantiellement dans une direction tangentielle aux axes de rotation (X3, X4, X5) des têtes de travail respectives (3, 4, 5).

5. Procédé selon l'une des revendications précédentes, **caractérisé en ce que** l'emballage du produit (P) par un matériau d'emballage (V) comprend au moins l'une des étapes suivantes, dont les étapes A à D sont exécutées principalement dans l'ordre spécifié, de préférence sur la première tête de travail (3), et/ou les étapes E à J sont exécutées principalement dans l'ordre spécifié, de préférence sur la deuxième tête de travail (4) :
a. étape A : maintien du produit (P) sur toute sa largeur ou entre ses côtés avant ;
b. étape B : assignation d'un matériau d'emballage (V) au produit (P) ;
c. étape C : agencement du matériau d'emballage (V) en forme de L autour du produit (P) ;
d. étape D : agencement du matériau d'emballage (V) en forme de U autour du produit (P) ;
e. étape E : maintien du produit (P) et du matériau d'emballage (V) assigné au produit (P) sur toute leur longueur de manière à ce que les côtés avant du produit (P) soient exposées, et/ou application d'une patte du matériau d'emballage (V) agencé en forme de U sur le produit (P) ;
f. étape F : formation d'un premier pli interne avant (F1) à partir du matériau d'emballage (V) dépassant de chaque côté avant du produit (P) et pliage dudit pli sur le côté avant du produit (P) ;
g. étape G : agencement du matériau d'emballage (V) sous forme d'un tube autour du produit (P) ;
h. étape H : formation d'un deuxième pli interne avant (F2) à partir du matériau d'emballage (V) dépassant de chaque côté avant du produit (P) et pliage dudit pli sur le côté avant du produit (P) ;
i. étape I : formation d'un premier pli externe avant (F3) à partir du matériau d'emballage (V) dépassant de chaque côté avant du produit (P) et pliage dudit pli sur le premier, et si nécessaire le deuxième, pli interne avant (F1, F2) de chaque côté avant du produit (P) ;
j. étape J : formation d'un deuxième pli externe avant (F4) à partir du matériau d'emballage (V) dépassant de chaque côté avant du produit (P) et pliage dudit pli sur les premier et deuxième plis internes avant (F1, F2) ainsi que du premier pli externe avant (F3) sur chaque côté avant du produit (P).

6. Dispositif (1) d'emballage et de scellage de produits de petite taille (P) sur trois têtes de travail (3, 4, 5) en rotation continue, comprenant :
a. une première tête de travail (3) qui est conçue pour assigner un matériau d'emballage (V) à chaque produit (P) en rotation continue ;
b. une deuxième tête de travail (4) qui est conçue pour recevoir chaque produit (P) avec un matériau d'emballage (V) assigné de la première tête de travail (3) en rotation continue et pour emballer le produit (P) en pliant le matériau d'emballage (V) assigné autour du produit (P) ;
c. une troisième tête de travail (5) qui est conçue pour recevoir chaque produit emballé (P) de la deuxième tête de travail (4) en rotation continue et pour sceller le matériau d'emballage (V) assigné à chaque produit (P) ;
dans lequel les cercles primitifs (T3, T4, T5) de deux ou trois des têtes de travail (3, 4, 5) se chevauchent en projection verticale et/ou horizontale ;
**caractérisé en ce que**
la deuxième tête de travail (4) est agencée au-dessus de la première tête de travail (3) et
l'axe de rotation (X5) de la troisième tête de travail (5) est agencé au-dessus de l'axe de rotation (X4) de la deuxième tête de travail (4) et au-dessus de l'axe de rotation (X3) de la première tête de travail (3).

7. Dispositif (1) selon la revendication 6, **caractérisé en ce que** le dispositif (1) comporte une alimentation en produits (2) pour alimenter les produits (P) à la première tête de travail (3), principalement tangentiellement à son cercle primitif (T3), de préférence sur une pluralité de voies de produits (P1, P2) parallèles.

8. Dispositif (1) selon la revendication 6 ou 7, **caractérisé en ce que** le dispositif (1) comporte une évacuation de produit (8) pour évacuer les produits (P) de la troisième tête de travail (5), principalement de manière exactement ou substantiellement tangentielle à son cercle primitif (T5).
